# EUROPÄISCHE PATENTSCHRIFT

(11) **EP 1 141 542 B1**
(45) Veröffentlichungstag und Bekanntmachung des Hinweises auf die Patenterteilung: **24.01.2007**
(21) Anmeldenummer: 99957901.4
(22) Anmeldetag: 14.10.1999
(51) Int. Cl.: F02P 17/12, F02P 11/06

(54) **ZÜNDANLAGE UND ZÜNDSTEUERVERFAHREN**
IGNITION SYSTEM AND IGNITION CONTROL METHOD
INSTALLATION D'ALLUMAGE ET PROCEDE DE COMMANDE D'ALLUMAGE

(30) Priorität: 28.12.1998 DE 19860452
(43) Veröffentlichungstag der Anmeldung: 10.10.2001
(73) Patentinhaber: ROBERT BOSCH GMBH, 70442 Stuttgart (DE)
(72) Erfinder: OTT, Karl, D-71706 Markgröningen (DE)
(86) Internationale Anmeldenummer: PCT/DE1999/003301
(87) Internationale Veröffentlichungsnummer: WO 2000/039456

(56) Entgegenhaltungen:
- EP-A- 0 306 905
- US-A- 5 334 938
- US-A- 5 343 844
- US-A- 5 359 882
- PATENT ABSTRACTS OF JAPAN vol. 1998, no. 06, 30. April 1998 (1998-04-30) & JP 10 054295 A (DENSO CORP), 24. Februar 1998 (1998-02-24)

## Beschreibung

### STAND DER TECHNIK

Die Erfindung betrifft eine Zündanlage und ein Verfahren zur Zündsteuerung für eine Brennkraftmaschine, die mehrere Zylinder aufweist, wobei für jeden Zylinder ein eigener Zündungsaussetzzähler vorgesehen ist.

Es sind Zündanlagen für Brennkraftmaschinen mit mehreren Brennzylindern bekannt, die in einer Steuereinheit für jeden Zylinder einen zugehörigen Zündungsaussetzzähler aufweisen. Die Brennzylinder der Brennkraftmaschine werden durch Zündungsspulen, die eine Primär- und Sekundärwicklung aufweisen, durch induktive Erzeugung einer Hochspannung gezündet. Die in dem Sekundärkreis auftretenden Ströme werden durch einen Zündungsstromsensor erfaßt und zylinderselektiv einer Zündungsauswerteeinrichtung zugeführt. Erfaßt der Zündungsstromsensor einen Zündungsaussetzer bei einem der überwachten Zylinder, so gibt er ein entsprechendes Aussetzzählsignal an die Auswerteeinrichtung ab. Diese erhöht einen internen, für den Zylinder vorgesehenen Zündungsaussetzzähler um einen vorbestimmten Inkrementwert, bei dem es sich um eine einstellbare konstante Zählersteigung, beispielsweise 2, handelt. Wird für den zugehörigen Zylinder kein Zündungsaussetzer erfaßt, wird der entsprechende Zündungsaussetzzähler um einen einstellbaren konstanten Dekrementwert, beispielsweise um 1, dekrementiert.

In der praktischen Anwendung der Zündungsstromauswertung hat sich gezeigt, daß die Dimensionierung der Erfassungsschaltung einen großen Einfluß hat. Wird die Erfassungsschaltung derart ausgelegt, daß sie früh auf einen Zündungsaussetzer anspricht, besteht die Gefahr, daß auch Zündungen in dem Zylinder, die in gewünschter Weise erfolgt sind, irrtümlicherweise als Zündungsaussetzer erkannt werden. Bei einer Auslegung der Erfassungsschaltung, bei der auch schwächere Stromsignale im Sekundärkreis der Zündanlage noch ein Triggersignal in der Erfassungsschaltung erzeugen, werden umgekehrt wirklich auftretende Zündungsaussetzer, die beispielsweise durch eine verrußte Zündkerze hervorgerufen werden, nicht erkannt. Eine gewisse Anzahl von auftretenden Fehltriggerungen, die auftreten, wenn an sich erfolgreiche Zündungen als fehlerhaft erkannt werden, kann ausgefiltert werden, indem man erst Maßnahmen ergreift, wenn der Zündungsaussetzzähler des betreffenden Zylinders einen vorgegebenen einstellbaren Zählerschwellwert erreicht hat.

Allerdings darf der Zählerschwellwert nicht zu hoch bzw. die Zählersteigung, mit welcher der Zähler bei erkanntem Aussetzer erhöht wird, nicht zu niedrig sein, damit eine ausreichend schnelle Reaktion bei mehreren in Folge auftretenden Zündungsaussetzern gewährleistet wird, insbesondere für den Schutz des Katalysators. Da der Zündungsaussetzzähler bei derartigen herkömmlichen Zündanlagen eine konstante Zählersteigung aufweist, muß bei der Festlegung des Zählerschwellenwertes ein Kompromiß gefunden werden zwischen einer schnellen Reaktion für den Katalysatorschutz, wenn mehrere Zylinder gleichzeitig ausfallen, und einer statistischen Ausfilterung bei der Bewertung von möglicherweise irrtümlich erkannten, einzelnen Zündungsaussetzern an dem Zylinder. Der Zählerschwellenwert muß also einerseits hoch genug sein, um nicht durch irrtümliche Einzelzündungsaussetzer überschritten zu werden, und andererseits niedrig genug, um eine schnelle Reaktion zu gewährleisten.

Derartige herkömmliche Zündanlagen weisen den Nachteil auf, daß sie nicht berücksichtigen, wieviele Zündungsaussetzer bei den verschiedenen Zylindern der Brennkraftmaschine, beispielsweise in einer Zylinderreihe, aufgetreten sind. Treten während einer Umdrehung bei mehreren Zylindern gleichzeitig Zündungsaussetzer auf, muß die Reaktion der Zündanlage besonders schnell erfolgen. Bei der bekannten Zündanlage werden die einzelnen Zündungsaussetzzähler der Zylinder unabhängig von dem Zündungsaussetzverhalten anderer Zylinder erhöht. Dies kann bei gleichzeitigem Auftreten von Zündungsaussetzern bei mehreren Zylindern dazu führen, daß die Reaktion der Zündanlage zu langsam ist.

Aus der US-A-5,334,938, US-A-5,359,822 und der US-A-5,343,844 sind bereits jeweils Zündanlagen für eine Brennkraftmaschine bekannt, die eine Erfassungseinrichtung zur Erfassung von in den Zylindern auftretenden Zündaussetzern aufweisen. Weiterhin ist jeweils eine Berechnungseinrichtung vorgesehen, die für jeden Zylinder einen zugehörigen Zündungsaussetzungszähler aufweist. Bei erfassten Zündungsaussetzern werden die jeweils den Zylindern zugeordneten Zündungsaussetzungszähler erhöht.

Die erfindungsgemäße Zündanlage mit den Merkmalen des Anspruchs 1 und das entsprechende Zündsteuerverfahren mit den Merkmalen des Anspruchs 8 haben demgegenüber den Vorteil, daß bei der Auswertung des Zündungsaussetzungsverhaltens eines Zylinders die bei den übrigen Zylindern erfaßten Zündungsaussetzer mit berücksichtigt werden und eine schnelle Reaktion der Zündanlage bei gleichzeitigem Auftreten von Zündungsaussetzern bei verschiedenen Zylindern gewährleistet wird.

Die erfindungsgemäße Zündanlage besitzt eine Erfassungseinrichtung zur Erfassung der bei jedem Zylinder auftretenden Zündungsaussetzer und eine Berechnungseinrichtung, die für jeden einzelnen Zylinder jeweils mindestens einen Zündungsaussetzzähler aufweist, wobei der Zündungsaussetzzähler bei einem in dem zugehörigen Zylinder während einer Motordrehung erfaßten Zündungsaussetzer in Abhängigkeit von der Gesamtanzahl der in der vorangegangenen Motorumdrehung erfaßten Zündungsaussetzer aller Zylinder erhöht wird.

Die der vorliegenden Erfindung zugrundeliegende Idee besteht darin, daß der Zündaussetzzähler eines Zylinders nicht mehr wie bisher mit einem konstanten Inkrementwert bei erkannter Zündaussetzung erhöht wird, sondern mit einem variablen Inkrementwert, der um so höher ist, je mehr Zylinder bei der vorangegangenen Motorumdrehung einen Zündungsaussetzer aufwiesen.

In den Unteransprüchen finden sich vorteilhafte Weiterbildungen und Verbesserungen der in Anspruch 1 angegebenen Zündanlage und des im Anspruch 8 angegebenen Zündsteuerverfahrens.

Gemäß einer bevorzugten Weiterbildung gibt die Berechnungseinrichtung bei Überschreiten eines einstellbaren Zählerschwellwertes durch einen Zündungsaussetzzähler für diesen Zylinder ein Notmaßnahme-Steuersignal an eine Notmaßnahme-Steuereinrichtung zum Einleiten einer Notmaßnahme ab.

Gemäß einer weiteren bevorzugten Weiterbildung besteht der Notmaßnahmevorgang darin, daß die Einspritzung des entsprechenden Zylinders abgeschaltet wird.

Gemäß einer weiteren bevorzugten Weiterbildung wird der Zündungsaussetzbilder bei einem in einer Umdrehung erfaßten Zündungsaussetzer um einen variablen Inkrementwert erhöht, welcher durch Multiplikation der Gesamtanzahl der in der vorangegangen Umdrehung erfaßten Zündungsaussetzer in allen Zylindern mit einem konstanten einstellbaren Anfangsinkrementfaktor berechnet wird.

Gemäß einer weiteren bevorzugten Weiterbildung dekrementiert die Berechnungseinrichtung den Zündungsaussetzzählers eines Zylinders, wenn die Erfassungseinrichtung für diesen Zylinder keinen Zündungsaussetzer erfaßt.

Gemäß einer weiteren bevorzugten Ausbildung wird der Zündungsaussetzzähler um einen konstanten einstellbaren Wert dekrementiert, wenn durch die Erfassungseinrichtung für diesen Zylinder kein Zündungsaussetzer erfaßt wird.

Gemäß einer weiteren bevorzugten Weiterbildung sind für jeden Zylinder mehrere unterschiedliche Zündungsaussetzzähler für unterschiedliche Notmaßnahmen vorgesehen, die jeweils separat einstellbare Anfangsinkrementfaktoren und Zählerschwellwerte aufweisen.

Dies bietet den besonderen Vorteil, daß in Abhängigkeit von den Werten der verschiedenen Zündungsaussetzzähler verschiedene Maßnahmen bei verschiedenen Schwellenwerten durchführbar sind.

### ZEICHNUNG

Ein Ausführungsbeispiel der erfindungsgemäßen Zündanlage ist in der Zeichnung und in der nachfolgenden Beschreibung näher erläutert.

Die einzige Figur zeigt eine erfindungsgemäße Zündanlage für Brennkraftmaschinen, die mehrere Brennzylinder aufweist (in der Figur ist lediglich eine Zündanlage für zwei Brennzylinder dargestellt, jedoch kann die Anzahl der Brennzylinder beliebig erhöht werden.) Die nicht dargestellten Brennzylinder werden jeweils durch Zündkerzen 1, 2 gezündet. Die Zündkerzen 1, 2 sind über Leitungen 3, 4 an Sekundärwicklungen 5, 6, die zu Zündspulen 7, 8 gehören, angeschlossen. Die Zündspulen 7, 8 besitzen jeweils eine Primärwicklung 9, 10, die induktiv mit der zugehörigen Sekundärwicklung 5, 6 gekoppelt ist. Die Sekundärwicklungen 5, 6 sind über Leitungen 11, 12 mit einem Knoten 13 verbunden. Die Primärwicklungen 9, 10 der Zündspulen 7, 8 sind über Leitungen 14, 15 mit einem Knoten 16 verbunden. An dem Knoten 16 liegt über eine Leitung 17 eine Batteriespannung U_{B} an. Der Knoten 13 im Sekundärkreis der Zündanlage ist über eine Stromerfassungsleitung 18 mit einer Erfassungseinrichtung 19 verbunden. Die Erfassungseinrichtung 19 ist über mindestens eine Zündungsaussetz-Zählsignalleitung 20 mit einer Berechnungseinrichtung 21 verbunden, die für jeden Zylinder der Brennkraftmaschine jeweils mindestens einen Zündungsaussetzzähler Z1, Z2, ..., Zn besitzt. Die Berechnungseinrichtung 21 ist über mindestens eine Notmaßnahme-Steuerleitung 22 mit einer Notmaßnahme-Steuereinrichtung 23 verbunden. Die Berechnungseinrichtung 21 steuert über Steuerleitungen 24, 25 Schaltstufen 26, 27, die über Leitungen 28, 29 mit den Primärwicklungen 9, 10 der Zündspulen 7, 8 verbunden sind. Bei den Schaltstufen 26, 27 handelt es sich beispielsweise um Transistoren.

Bei einer erfolgten Zündung in einem Brennzylinder fließt über die zugehörige Zündkerze 1, 2 ein Zündstrom, der über die Zündstromerfassungsleitung 18 durch die Erfassungseinrichtung 19 mittels eines Zündstromsensors erfaßt wird. Tritt ein Zündungsaussetzer auf, fließt an der zugehörigen Zündkerze kein ausreichend hoher Zündstrom, so daß die Erfassungseinrichtung 19 zylinderselektiv erkennen kann, ob an einem bestimmten Zylinder ein Zündungsaussetzer vorliegt. Erkennt die Erfassungseinrichtung, daß ein Zündungsaussetzer aufgetreten ist, gibt sie ein Zündungsaussetz-Erkennungssignal über die Leitung 20 an die Berechnungseinrichtung 21 ab. Die Berechnungseinrichtung 21 erhöht den internen, zu dem entsprechenden Zylinder gehörenden Zündungsaussetzzähler um eine variablen Inkrementwert, wenn sie über die Leitung 20 ein Zündaussetz-Erfassungssignal für den entsprechenden Zylinder empfängt. Der Inkrementwert ist dabei nicht konstant, sondern hängt von der Gesamtanzahl der für alle Zylinder erfaßten Zündungsaussetzer in der vorangegangenen Umdrehung der Brennkraftmaschine ab. Dazu weist die Berechnungseinrichtung 21 eine interne Speichereinrichtung 24 auf, in welcher die Anzahl der während der letzten Motorumdrehung erfaßten Zündungsaussetzer abgespeichert sind.

Bei einer bevorzugten Ausführungsform der erfindungsgemäßen Zündanlage wird der variable Inkrementwert durch Multiplikation der abgespeicherten Gesamtanzahl an Zündungsaussetzern in der vorangegangenen Motorumdrehung mit einem konstanten einstellbaren Anfangsinkrementfaktor berechnet. Beträgt der Anfangsinkrementfaktor beispielsweise in einer Grundeinstellung 2 pro erkanntem Zündungsaussetzer und werden während einer ersten Motorumdrehung durch die Erfassungseinrichtung 19 drei Zündungsaussetzer an drei verschiedenen Zylindern erfaßt, wird der Inkrementwert auf 6 erhöht. Wird an einem der Zylinder in der nächsten Motorumdrehung erneut eine Zündaussetzung erkannt, wird dessen interner Zündaussetzzähler mit diesem erhöhten Inkrementwert inkrementiert.

Mit dieser Art der Bewertung wird die Anzahl der Zündaussetzer pro Motorumdrehung mit bewertet. Dadurch wird beispielsweise mit berücksichtigt, daß mehrere Zündungsaussetzer pro Umdrehung schädlicher sind als Zündungsaussetzer, die über verschiedene Umdrehungen verteilt sind. Fällt beispielsweise eine komplette Zylinderreihe eines Motors aus, beispielsweise sechs Zylinder, erhöht sich bei einem Anfangsinkrementfaktor von 2 der variable Inkrementwert deutlich auf beispielsweise 12, so daß der vorprogrammierte Zählerschwellwert bereits nach Erkennen weniger aufeinanderfolgender Zündungsaussetzer erreicht wird, um eine entsprechende Notmaßnahme durch die Notmaßnahme-Steuereinrichtung 23 einzuleiten. Hierdurch wird die Reaktionsgeschwindigkeit der Zündanlage bei einem gleichzeitigen Auftreten von mehreren Zündungsaussetzern an verschiedenen Zylindern deutlich erhöht, so daß insbesondere schnell eine Maßnahme zum Schutz des Katalysators eingeleitet werden kann. Erreicht ein interner Zündungsaussetzzähler Zᵢ der Berechnungseinrichtung 21 den vorprogrammierten Zählerschwellwert, gibt die Berechnungseinrichtung 21 über die Notmaßnahme-Steuerleitung ein Notmaßnahme-Steuersignal an die Notmaßnahme-Steuereinrichtung 21 ab, die eine entsprechende Notmaßnahme einleitet. Diese Notmaßnahme kann beispielsweise darin bestehen, daß die Einspritzung für den betreffenden Zylinder abgeschaltet wird.

Bei einer bevorzugten Ausführungsform der erfindungsgemäßen Zündanlage sind für jeden Zylinder mehrere interne Zündungsaussetzzähler für unterschiedliche Notmaßnahmen vorgesehen. Dabei können die jeweiligen Anfangsinkrementfaktoren und die Zählerschwellwerte für jeden der verschiedenen Zündungsaussetzzähler separat eingestellt werden. Hierdurch ist es möglich, verschiedene Maßnahmen in Abhängigkeit von den in der vorangegangenen Umdrehung ermittelten Zündungsaussetzern durchzuführen.

Bei einer weiteren bevorzugten Ausführungsform der erfindungsgemäßen Zündanlage werden in der internen Speichereinrichtung 24 der Berechnungseinrichtung 21 die Zündungsaussetzer für eine Vielzahl von vorangegangenen Umdrehungen abgespeichert, so daß sie durch die Berechnungseinrichtung 21 ausgewertet werden können. Hierdurch ist es möglich, an den Zylindern periodisch auftretende Zündungsaussetzer zu erkennen und entsprechende Maßnahmen einzuleiten.

Ist die Speichereinrichtung 24 entsprechend groß dimensioniert, kann die Berechnungseinrichtung 21 das Zündungsaussetzungsverhalten eines Zylinders über einen längeren Zeitraum statistisch auswerten und entsprechend Maßnahmen ergreifen. Beispielsweise kann die Berechnungseinrichtung ein Warnsignal abgeben, wenn die statistische Auswertung der Zündungsaussetzer an einem Zylinder einen zunehmenden Verschleiß der Zündkerze ergibt.

### Zündanlage und Zündsteuerverfahren

### BEZUGSZEICHENLISTE:

| | |
|---|---|
| 1 | Zündkerze |
| 2 | Zündkerze |
| 3 | Leitung |
| 4 | Leitung |
| 5 | Sekundärwicklung |
| 6 | Sekundärwicklung |
| 7 | Zündspule |
| 8 | Zündspule |
| 9 | Primärwicklung |
| 10 | Primärwicklung |
| 11 | Leitung |
| 12 | Leitung |
| 13 | Knoten |
| 14 | Leitung |
| 15 | Leitung |
| 16 | Knoten |
| 17 | Leitung |
| 18 | Leitung |
| 19 | Erfassungseinrichtung |
| 20 | Erfassungssignalleitung |
| 21 | Berechnungseinrichtung |
| 22 | Leitung |
| 23 | Notmaßnahme-Steuereinrichtung |
| 24 | Steuerleitung |
| 25 | Steuerleitung |
| 26 | Schaltstufe |
| 27 | Schaltstufe |
| 28 | Leitung |
| 29 | Leitung |

## Patentansprüche

1. Zündanlage für eine Brennkraftmaschine, die mindestens zwei Zylinder aufweist, mit:
einer Erfassungseinrichtung (19) zur Erfassung der bei jedem Zylinder auftretenden Zündungsaussetzer;
einer Berechnungseinrichtung (21), die für jeden Zylinder mindestens einen Zündaussetzungszähler aufweist,
**dadurch gekennzeichnet, dass** der Zündaussetzungszähler bei einem in einer Umdrehung der Brennkraftmaschine erfassten Zündungsaussetzer in dem Zylinder in Abhängigkeit von der Gesamtzahl der in der vorangegangenen Umdrehung erfassten Zündungsaussetzer in allen Zylindern erhöht wird.

2. Zündanlage für Brennkraftmaschine nach Anspruch 1, **dadurch gekennzeichnet, daß** die Berechnungseinrichtung (21) bei Überschreiten eines einstellbaren Fehlerschwellwertes durch einen der Zündungsaussetzzähler für diesen Zylinder ein Notmaßnahme-Steuersignal an eine Notmaßnahme-Steuereinrichtung (23) zum Einleiten einer Notmaßnahme an diesem Zylinder abgibt.

3. Zündanlage nach Anspruch 2, **dadurch gekennzeichnet, daß** die Einspritzung eines Zylinders durch die Notmaßnahme-Steuereinrichtung (23) in Abhängigkeit von dem Notmaßnahme-Steuersignal abschaltbar ist.

4. Zündanlage nach einem der vorangehenden Ansprüche, **dadurch gekennzeichnet, daß** der Zündungsaussetzzähler bei einem in einer Umdrehung der Brennkraftmaschine erfaßten Zündungsaussetzer um einen variablen Inkrementwert erhöht wird, der durch Multiplikation der Gesamtanzahl der in der vorangegangenen Umdrehung erfaßten Zündungsaussetzer mit einem konstanten einstellbaren Anfangsinkrementfaktor berechnet wird.

5. Zündanlage nach einem der vorangehenden Ansprüche, **dadurch gekennzeichnet, daß** die Berechnungseinrichtung (21) den Zündungsaussetzzähler eines Zylinders dekrementiert, wenn für diesen Zylinder während einer Umdrehung kein Zündungsaussetzer erfaßt wird.

6. Zündanlage nach Anspruch 5, **dadurch gekennzeichnet, daß** der Zündungsaussetzzähler um einen konstanten einstellbaren Betrag dekrementiert wird.

7. Zündanlage nach einem der vorangehenden Ansprüche, **dadurch gekennzeichnet, daß** für jeden Zylinder mehrere Zündungsaussetzzähler für unterschiedliche Notmaßnahmen vorgesehen sind, wobei die Anfangsinkrementfaktoren und die jeweiligen Zählerschwellwerte separat einstellbar sind.

8. Verfahren zur Steuerung von Notmaßnahmen in einer Brennkraftmaschine, die mehrere Zylinder enthält, wobei das Verfahren die folgenden Schritte aufweist:
Erfassen eines während einer ersten Umdrehung auftretenden Zündaussetzers für jeden Zylinder,
Berechnen eines variablen Inkrementwertes in Abhängigkeit von der Gesamtanzahl der für alle Zylinder während der ersten Umdrehung erfaßten Zündungsaussetzer,
Erhöhen eines zu einem Zylinder zugehörigen Zündaussetzzählers um den berechneten Inkrementwert, wenn in dem entsprechenden Zylinder in einer auf die erste Umdrehung folgenden zweiten Umdrehung ein Zündungsaussetzer erfaßt wird, und
Abgeben eines Notmaßnahme-Steuersignals zur Einleitung eines Notmaßnahmevorgangs an dem Zylinder, wenn der zu dem Zylinder gehörige Zündungsaussetzzähler einen bestimmten einstellbaren Zählerschwellwert überschreitet.

9. Verfahren nach Anspruch 8, **dadurch gekennzeichnet, daß** das Berechnen des variablen Inkrementwertes durch Multiplikation der Gesamtanzahl der für alle Zylinder erfaßten Zündungsaussetzer in der ersten Umdrehung mit einem konstanten einstellbaren Anfangsinkrementfaktor erfolgt.

10. Verfahren nach einem der vorangehenden Ansprüche, **dadurch gekennzeichnet, daß** der Zündungsaussetzzähler eines zugehörigen Zylinders dekrementiert wird, wenn für den entsprechenden Zylinder kein Zündungsaussetzer erfaßt wird.

## Claims

1. Ignition system for an internal combustion engine which has at least two cylinders, with:
a detection device (19) for detecting the ignition misfires occurring in each cylinder;
a calculation device (21) which has at least one ignition misfire counter for each cylinder,
**characterized in that**, in the event of an ignition misfire in the cylinder which is detected during a revolution of the internal combustion engine, the ignition misfire counter is increased as a function of the total number of ignition misfires in all the cylinders which are detected during the preceding revolution.

2. Ignition system for an internal combustion engine according to Claim 1, **characterized in that**, in the event of the overshooting of an adjustable fault threshold value by one of the ignition misfire counters, the calculation device (21) transmits for this cylinder an emergency measure control signal to an emergency measure control device (23) for initiating an emergency measure on this cylinder.

3. Ignition system according to Claim 2, **characterized in that** the injection of a cylinder can be switched off by means of the emergency measure control device (23) as a function of the emergency measure control signal.

4. Ignition system according to one of the preceding claims, **characterized in that**, in the case of an ignition misfire detected during a revolution of the internal combustion engine, the ignition misfire counter is increased by a variable increment value which is calculated by multiplying the total number of ignition misfires detected during the preceding revolution by a constant adjustable initial increment factor.

5. Ignition system according to one of the preceding claims, **characterized in that** the calculation device (21) decrements the ignition misfire counter of a cylinder when no ignition misfire is detected for the cylinder during a revolution.

6. Ignition system according to Claim 5, **characterized in that** the ignition misfire counter is decremented by a constant adjustable amount.

7. Ignition system according to one of the preceding claims, **characterized in that** a plurality of ignition misfire counters for different emergency measures are provided for each cylinder, the initial increment factors and the respective counter threshold values being adjustable separately.

8. Method for the control of emergency measures in an internal combustion engine which contains a plurality of cylinders, the method having the following steps:
detection of an ignition misfire for each cylinder occurring during a first revolution,
calculation of a variable increment value as a function of the total number of ignition misfires detected for all the cylinders during the first revolution,
increase of an ignition misfire counter belonging to a cylinder by the calculated increment value when an ignition misfire is detected in the corresponding cylinder during a second revolution following the first revolution, and
transmission of an emergency measure control signal for initiating an emergency measure action to the cylinder when the ignition misfire counter belonging to the cylinder overshoots a specific adjustable counter threshold value.

9. Method according to Claim 8, **characterized in that** the calculation of the variable increment value is carried out by multiplying the total number of ignition misfires detected for all the cylinders during the first revolution by a constant adjustable initial increment factor.

10. Method according to one of the preceding claims, **characterized in that** the ignition misfire counter of an associated cylinder is decremented when no ignition misfire is detected for the corresponding cylinder.

## Revendications

1. Installation d'allumage pour un moteur à combustion interne présentant au moins deux cylindres, comprenant :
un dispositif d'enregistrement (19) pour l'enregistrement des ratés d'allumage apparaissant pour chaque cylindre,
un dispositif de calcul (21) qui présente pour chaque cylindre au moins un compteur de ratés d'allumage,
**caractérisée en ce que**
le compteur de ratés d'allumage, dans le cas d'un raté d'allumage dans le cylindre enregistré au cours d'une rotation du moteur à combustion interne, est incrémenté en fonction du nombre total des ratés d'allumage enregistrés lors de la rotation précédente dans tous les cylindres.

2. Installation d'allumage pour moteur à combustion interne selon la revendication 1,
**caractérisée en ce que**
le dispositif de calcul (21), lorsque l'un des compteurs de ratés d'allumage dépasse une valeur de seuil du compteur réglable de ce cylindre, émet un signal de commande de mesure de secours vers un dispositif de commande de mesure de secours (23) afin de mettre en oeuvre une mesure de secours au niveau de ce cylindre.

3. Installation d'allumage selon la revendication 2,
**caractérisée en ce que**
l'injection d'un cylindre par le dispositif de commande de mesure de secours (23) peut être désactivée en fonction du signal de commande de mesure de secours.

4. Installation d'allumage selon l'une des revendications précédentes,
**caractérisée en ce que**
le compteur de ratés d'allumage, dans le cas d'un raté d'allumage enregistré lors d'une rotation du moteur à combustion interne, est incrémenté d'une valeur incrémentielle variable, calculée en multipliant le nombre total de ratés d'allumage enregistrés au cours de la rotation précédente par un facteur d'incrémentation initial réglable constant.

5. Installation d'allumage selon l'une des revendications précédentes,
**caractérisée en ce que**
le dispositif de calcul (21) décrémente le compteur de ratés d'allumage d'un cylindre lorsque pour ce cylindre, aucun raté d'allumage n'a été enregistré pendant une rotation.

6. Installation d'allumage selon la revendication 5,
**caractérisée en ce que**
le compteur de ratés d'allumage est décrémenté d'une valeur réglable constante.

7. Installation d'allumage selon l'une des revendications précédentes,
**caractérisée en ce qu'**
on prévoit pour chaque cylindre plusieurs compteurs de ratés d'allumage pour différentes mesures de secours, les facteurs d'incrémentation initiaux et les valeurs de seuil des compteurs respectifs étant réglables séparément.

8. Procédé de commande de mesures de secours dans un moteur à combustion interne comprenant plusieurs cylindres, le procédé présentant les étapes suivantes :
- enregistrement d'un raté d'allumage apparaissant au cours d'une première rotation pour chaque cylindre,
- calcul d'une valeur incrémentielle variable en fonction du nombre total de ratés d'allumage enregistrés pendant la première rotation,
- incrémentation d'un compteur de ratés d'allumage associé à un cylindre de la valeur incrémentielle calculée lorsque dans le cylindre correspondant, au cours d'une deuxième rotation suivant la première rotation, un raté d'allumage a été enregistré, et
- émission d'un signal de commande de mesure de secours afin de mettre en oeuvre un processus de mesure de secours au niveau du cylindre, lorsque le compteur de ratés d'allumage associé au cylindre dépasse une valeur de seuil de compteur réglable.

9. Procédé selon la revendication 8,
**caractérisé en ce que**
le calcul de la valeur incrémentielle variable s'effectue en multipliant le nombre total des ratés d'allumage enregistrés pour tous les cylindres au cours de la première rotation par un facteur d'incrémentation initial réglable constant.

10. Procédé selon l'une des revendications précédentes,
**caractérisé en ce que**
le compteur de ratés d'allumage d'un cylindre associé est décrémenté lorsque pour le cylindre correspondant, aucun raté d'allumage n'a été enregistré.
